# EUROPÄISCHE PATENTSCHRIFT

(11) **EP 3 614 494 B1**
(45) Veröffentlichungstag und Bekanntmachung des Hinweises auf die Patenterteilung: **05.05.2021**
(21) Anmeldenummer: 19185643.4
(22) Anmeldetag: 11.07.2019
(51) Int. Cl.: H01Q 1/27, H01Q 1/38, H01Q 7/06

(54) **PERFORMANTE MAGNETISCH INDUKTIVE ANTENNE FÜR EIN HÖRINSTRUMENT**
PERFORMANT MAGNETICALLY INDUCTIVE ANTENNA FOR A HEARING AID
ANTENNE INDUCTIVE MAGNÉTIQUE PERFORMANTE POUR UN APPAREIL AUDITIF

(30) Priorität: 22.08.2018 DE 102018214199
(43) Veröffentlichungstag der Anmeldung: 26.02.2020
(73) Patentinhaber: Sivantos Pte. Ltd., Singapore 539775 (SG)
(72) Erfinder: KUHN, Johannes, 90768 Fürth (DE); NIKLES, Peter, 91054 Erlangen (DE)
(74) Vertreter: FDST Patentanwälte

(56) Entgegenhaltungen:
- EP-A2- 1 906 270
- WO-A1-2017/153274
- US-A1- 2007 132 648

## Beschreibung

Die Erfindung bezieht auf eine magnetisch induktive Antenne nach dem Oberbegriff des Anspruchs 1 für ein Hörinstrument sowie auf ein Hörinstrument, insbesondere Hörgerät, mit einer solchen Antenne.

### Hintergrund der Erfindung:

Als Hörinstrument werden allgemein elektronische Geräte bezeichnet, die ein Schallsignal in das Ohr einer das Hörinstrument tragenden Person (auch als "Nutzer" oder "Träger" bezeichnet) abgeben und somit das Hören dieser Person unterstützen. Hierunter fallen im engeren Sinne insbesondere Hörgeräte, die zur Versorgung hörgeschädigter Träger dienen. Solche Hörgeräte nehmen einen Umgebungsschall auf und geben diesen in bearbeiteter, insbesondere frequenzabhängig verstärkter Form als Luft- und/oder Körperschall an den Nutzer ab, wobei sie den Hörverlust des Nutzers ganz oder zumindest teilweise kompensieren. Weitere Hörinstrumente verarbeiten - ähnlich wie klassische Hörgeräte - einen aufgenommenen Umgebungsschall, dienen aber zur Versorgung von normalhörenden Nutzern, um deren Hörvermögen in besonderen Situationen zu schonen (z.B. spezielle schalldämpfende Hörinstrumente für Musiker) oder in sonstiger Weise zu unterstützen. Als Hörinstrumente werden hier um im Folgenden aber auch Geräte verstanden, die ein drahtgebunden oder drahtlos empfangenes Audiosignal in Luft- oder Körperschall umwandeln und in dieser Form an den Nutzer abgeben, z.B. Kopfhörer, Ohrstücke, etc.

Es sind unterschiedliche Bauformen von Hörinstrumenten bekannt. So werden sogenannte "Hinter-dem-Ohr-Geräte" zwischen Schädel und Ohrmuschel getragen, wobei das verstärkte Schallsignal mittels eines Schallschlauchs in den Gehörgang der Person eingeleitet wird oder mittels eines in dem Ohrkanal sitzenden Schallwandlers (auch als "Hörer" oder "Receiver" bezeichnet) ausgeben wird. Eine weitere Ausführung eines Hörinstruments ist ein "Im-Ohr-Gerät", bei dem das gesamte Hörhilfegerät selbst in das Ohr, insbesondere in den Gehörgang eingebracht wird. Des Weiteren gibt es Hörinstrumente, die die Schallinformation in Form von Körperschall übertragen, z.B. sogenannte Cochlea-Implantate.

Magnetisch induktive Nahfeld-Übertragung wird bei Hörinstrumenten alternativ zu klassischen Funkübertragungstechniken (z.B. Bluetooth) für die drahtlose Übertragung von Daten, insbesondere Audiosignalen, mit externen Geräten verwendet. Insbesondere wird magnetisch induktive Nahfeld-Übertragung häufig für die Kommunikation zweier Hörinstrumente eines binauralen Hörsystems eingesetzt.

Des Weiteren werden magnetisch-induktive Verfahren auch zur Energieübertragung, also zum drahtlosen Laden wiederaufladbarer Batterien in Hörinstrumenten verwendet.

Bisher wurden die hierfür (also zur magnetisch-induktiven Daten- und/oder Energieübertragung) erforderlichen MI-Antennen regelmäßig durch einen bloßen bewickelten Ferritkern hergestellt. Die Antennenleistung lässt sich hier durch größere Ferritkerne, spezielle Bewicklung und besondere Ferritmaterialien steigern. Aufgrund des beengten Bauraums, der empfindlichen (und damit störanfälligen) Elektronik in Hörinstrumenten und dem Wunsch nach möglichst geringem Gewicht sind der Leistungssteigerung herkömmlicher MI-Antennen für den Einsatz in Hörinstrumenten aber enge Grenzen gesetzt.

In WO 2017/153274 A1 ist ein Konzept für neuartige magnetisch-induktive Antennen (kurz: MI-Antennen, also Antennen für magnetisch induktive Nahfeld-Übertragung) beschrieben, bei denen der Querschnitt des eigentlichen Wicklungskerns (im Folgenden: Basis) durch flächige magnetische Folien erweitert wird. Diese Antennenflächen (dort als "Schirme" bezeichnet) sind dabei etwa orthogonal zu der Achse des Wicklungskerns ausgerichtet. Die Antennenflächen sind an den einander zugewandten Innenseiten optional mit einer para- oder diamagnetischen Schicht versehen, durch die der zwischen den Antennenflächen gebildete Innenraum magnetisch abgeschirmt wird. In dem Innenraum zwischen den Antennenflächen können daher elektrische oder elektronische Komponenten des Hörgeräts (z.B. die Batterie) bauraumsparend untergebracht werden.

Eine magnetisch induktive Antenne nach dem Oberbegriff des Anspruchs 1 ist aus US 2007/132648 A1 bekannt.

Weitere magnetisch induktive Antennen sind aus WO 2017/153274 A1 und EP 1 906 270 A2 bekannt.

Der Erfindung liegt die Aufgabe zugrunde, eine solche Folienantenne insbesondere unter herstellungstechnischen Aspekten weiter zu verbessern.

### Gegenstand der Erfindung:

Die Aufgabe wird erfindungsgemäß gelöst durch die Merkmale des Anspruchs 1.

Die erfindungsgemäße MI-Antenne umfasst zwei Antennenflächen, die aus magnetischer, flexibler Folie gebildet sind. Die MI-Antenne umfasst weiterhin eine mit einer Antennenwicklung bewickelte Basis. Erfindungsgemäß sind die beiden Antennenflächen aus voneinander getrennten magnetischen Folienzuschnitten gebildet. Die Basis hat dabei an den Stirnseiten (d.h. den in Richtung der Wicklungsachse einander gegenüberliegenden Flächen) jeweils eine Öffnung, in die jeweils einer der Folienzuschnitte (insbesondere mit einer Lasche) eingesteckt ist. Die MI-Antenne umfasst weiterhin eine Basis mit einem hohlem (insbesondere einstückigem) Grundkörper, vorzugsweise einem Ferritkern oder alternativ einem (Wicklungs-) Träger aus nicht-magnetischem Material wie z.B. Kunststoff oder Keramik, in den die beiden Folienzuschnitte derart eingesteckt sind, dass sie sich im Inneren des Grundkörpers überlappen oder auf Stoß liegen. Optional sind die Folienzuschnitte durch stirnseitig durch die Öffnungen in den Grundkörper eingeführte Keile verklemmt.

Die erfindungsgemäße MI-Antenne hat den Vorteil, dass die Basis losgelöst von den Antennenflächen vorgefertigt werden kann, wobei insbesondere die Antennenwicklung fertigungstechnisch günstig im Reflow-Verfahren verlötet werden kann (und bevorzugt auch wird). Die Folienzuschnitte werden erst nachträglich in die Öffnungen der vorgefertigten Basis eingesteckt. Dieses Herstellungskonzept ermöglicht eine unaufwändige, automatisierte Herstellung mit konventionellen Produktionsmaschinen. Zudem kann durch die eingesteckten Folienzuschnitte eine flächige Überlappung der Folienzuschnitte miteinander oder mit einem Ferritkern der Basis erzielt werden, wodurch ein effizienter Magnetfluss zwischen der Basis und den Antennenflächen und somit eine hohe Antenneneffizienz erzielt werden.

Weitere Verkörperungen der Erfindung sind ein mit der erfindungsgemäßen MI-Antenne bestücktes Hörinstrument, insbesondere Hörgerät.

Zur Herstellung der MI-Antenne werden insbesondere
- in einem ersten Schritt eine mit einer Antennenwicklung bewickelte Basis hergestellt, so dass an den (wie vorstehend definierten) Stirnseiten dieser Basis Öffnungen freigelassen sind; in diesem ersten Schritt wird die Antennenwicklung vorzugsweise mit korrespondierenden Kontaktflächen auf der Basis verlötet,
- in einem zweiten Schritt zwei Antennenflächen als voneinander getrennte Folienzuschnitte aus magnetischer Folie hergestellt, und
- in einem dritten Schritt die Folienzuschnitte mit der Basis verbunden, indem jeder der beiden Folienzuschnitte jeweils (insbesondere mit einer zugehörigen Lasche) in eine der Öffnungen der Basis eingesteckt wird.

Der ersten Schritt und der zweite Schritt sind hierbei voneinander unabhängig. Diese Schritte können daher in beliebiger zeitlicher Reihenfolge (insbesondere auch gleichzeitig oder zeitlich überlappend) durchgeführt werden. Der dritte Schritt baut dagegen auf dem Ergebnis der vorangehenden Schritte auf und muss somit zeitlich nach diesen ausgeführt werden.

Die Folienzuschnitte können grundsätzlich im Rahmen der Erfindung eine beliebige Außenkontur aufweisen. In geeigneten Ausführungsformen weisen die Antennenflächen z.B. jeweils eine kreisförmige, halbkreisförmige oder polygonale Außenkontur auf. Die in die korrespondierende Vertiefungen der Basis einzusteckenden Laschen sind vorzugweise schmäler als die zugehörige Antennenfläche (weisen also eine im Vergleich zu der Antennenfläche geringere Breite auf) und stehen von dem Rand der Antennenfläche ab.

Bevorzugte Ausgestaltungsmerkmale und Varianten der Erfindung weiterhin:
- Sandwich-artige Basis mit Träger aus nicht-magnetischem Material (Kunststoff, Keramik, etc.) und mit Ferritkern, wobei die Folienzuschnitte zwischen dem Träger und dem Ferritkern eingelegt sind.
- Anschluss der Antennenwicklung über einen - vorzugsweise flexiblen - gedruckten Schaltungsträger (Printed Circuit Board, kurz: PCB), der einseitig an den Ferritkern oder Träger der Basis angelegt oder um den Ferritkern oder Träger herumgefaltet ist.
- Ferritkern oder Träger mit elektrischen Kontaktflächen zur Kontaktierung der Antennenwicklung beschichtet
- Basis mit Ferritkern, der mindestens eine Vertiefung zur Aufnahme einer Lasche eines der Folienzuschnitte aufweist, sowie mit Deckschicht, die die oder jede Vertiefung abdeckt; Varianten:
   ∘ zwei voneinander getrennte Vertiefungen für je eine Lasche
   ∘ eine von Stirnseite zu Stirnseite durchgehende Vertiefung zur Aufnahme der Laschen beider Folienzuschnitte
- dia- oder paramagnetische Schicht (vorzugsweise aus Kupfer) auf die jeweilige Innenseite der Folienzuschnitte aufgebracht, insbesondere im Bereich der Antennenflächen (Laschen im Überlappungsbereich ohne dia- oder paramagnetische Beschichtung)

### Ausführungsbeispiele der Erfindung:

Einander entsprechende Teile sind in allen Figuren mit den gleichen Bezugszeichen versehen.

### Nicht beanspruchtes Ausführungsbeispiel 1 (Fig. 1 - 3):

Hier zeigen
- Fig. 1: Explosionsdarstellung der Basis
- Fig. 2: perspektivische Darstellung der Basis mit Blick auf eine Deckfläche
- Fig. 3: perspektivische Darstellung der Basis mit Blick auf einen Boden

Beschreibung des nicht beanspruchten Ausführungsbeispiels: Basis gebildet aus
- Ferritkern mit voneinander getrennten, jeweils zu einer Stirnseite offenen Vertiefungen zur Einführung jeweils einer Lasche eines der beiden Folienzuschnitte (der Steg zwischen Vertiefungen zwingt den Magnetfluss hierbei durch den Ferritkern, wodurch eine günstige magnetische Ankopplung der Antennenflächen an den Ferritkern bewirkt wird),
- einer bodenseitigen (von den Vertiefung abgewandten) PCB zum Verlöten der Antennenwicklung,
- einer die Vertiefungen abdeckenden Deckschicht (PCB, PTFE-Folie, etc.), und
- der um den Ferritkern, die PCB und die Deckschicht gewickelte Antennenwicklung, mit PCB im Reflow-Verfahren verlötet

Die hier nicht gezeigten Folienzuschnitte sind ausgebildet, wie in den Fig. 4 und 10 gezeigt (kreisförmige Antennenflächen mit jeweils einer davon randseitig abstehenden Lasche), und werden mit den Laschen in die stirnseitigen Öffnungen der Basis eingesteckt.

### Ausführungsbeispiel 2 (Fig. 4 - 6): Hier zeigen

- Fig. 4: perspektivische Darstellung der MI-Antenne mit Basis und zwei Folienzuschnitten aus magnetischer Folie (mit innenseitigen diamagnetischen Schichten aus Kupfer zur magnetischen Abschirmung des zwischen den Folienzuschnitten gebildeten Innenraums) im montierten Zustand
- Fig. 5: Seitenansicht der MI-Antenne im montierten Zustand
- Fig. 6: Längsschnitt der MI-Antenne im montierten Zustand

Basis gebildet aus
- Kunststoffträger mit ringförmig geschlossenen stirnseitigen Bügeln zur Einführung jeweils einer Lasche eines der beiden Folienzuschnitte und einem offenen Mittelbereich,
- einem Ferritkern, der in den offenen Mittelbereich des Trägers eingelegt ist, so dass er an den auf Stoß aneinanderliegenden Laschen der Folienzuschnitte flächig anliegt,
- einer bodenseitigen (von den Vertiefung abgewandten) PCB oder leitfähigen Beschichtung des Trägers zum Verlöten der Antennenwicklung, und
- der um den Träger und den Ferritkern (sowie ggf. die PCB) gewickelten Antennenwicklung

### Ausführungsbeispiel 3 (Fig. 7 - 9): Hier zeigen

- Fig. 7: Explosionsdarstellung der Basis
- Fig. 8: perspektivische Darstellung der Basis mit Blick auf eine Deckfläche
- Fig. 9: perspektivische Darstellung der Basis mit Blick auf einen Boden

Basis gebildet aus
- Ferritkern mit einer von Stirnseite zu Stirnseite durchgehenden Vertiefung zur Einführung der Laschen beider Folienzuschnitte (die Laschen liegen in dieser Vertiefung auf Stoß aneinander an),
- einer um den Ferritkern herumgefalteten PCB zum Verlöten der Antennenwicklung und zur Abdeckung der Vertiefung, und
- der um den Ferritkern und die PCB gewickelten Antennenwicklung

Die hier nicht gezeigten Folienzuschnitte sind ausgebildet, wie in den Fig. 4 und 10 gezeigt (kreisförmige Antennenflächen mit jeweils einer davon randseitig abstehenden Lasche), und werden mit den Laschen in die stirnseitigen Öffnungen der Basis eingesteckt.

### Ausführungsbeispiel 4 (Fig. 10 und 11): Hier zeigen

- Fig. 10: Explosionsdarstellung der MI-Antenne mit Basis und zwei Folienzuschnitten
- Fig. 11: Längsschnitt der MI-Antenne im montierten Zustand

Basis gebildet aus
- hohlem Ferritkern, in dem die Laschen überlappend und flächig aneinander anliegen, und
- der um den Ferritkern gewickelten Antennenwicklung

Im montierten Zustand liegen die diamagnetischen Kupferschichten an den Antennenflächen an, wie in Fig. 4-6 und 11 gezeigt.
*Ausführungsbeispiel 5 (analog* *Fig. 10 und 11**):* wie Ausführungsbeispiel 4, aber mit Kunststoffträger statt hohlem Ferritkern
*Ausführungsbeispiel 6 (ohne Zeichnung):* wie Ausführungsbeispiel 4, aber die Laschen liegen im Inneren des hohlen Ferritkerns auf Stoß aneinander an.
*Ausführungsbeispiel 7 (ohne Zeichnung)*: wie Ausführungsbeispiel 4, 5 oder 6, aber die Laschen sind im Inneren des hohlen Ferritkerns oder Kunststoffträgers durch stirnseitig eingeschobene Keile verklemmt.

Die MI-Antenne wird bevorzugt in einem Hörinstrument eingesetzt, das ein Umgebungsgeräusch aufnimmt und in bearbeiteter, insbesondere verstärkter Form in das Ohr einer das Hörinstrument tragenden Person abgibt. Die MI-Antenne ist dabei insbesondere zum Einsatz in einem Hörgerät vorgesehen, also einem Hörinstrument, das der Versorgung hörgeschädigter Personen dient. In dem Hörinstrument wird die MI-Antenne vor allem zur drahtlosen Datenübertragung mit einem Peripheriegerät, z. B. einem weiteren Hörinstrument für das andere Ohr, einer Fernbedienung etc. genutzt.

Alternativ oder zusätzlich wird die erfindungsgemäße MI-Antenne als Ladespule zur induktiven und drahtlosen Energieübertragung von einem nicht weiter dargestellten Ladegerät an das Hörinstrument herangezogen.

### Bezugszeichenliste

1 MI-Antenne
2 Basis
3 Folienzuschnitt
4 Antennenfläche
5 Lasche
6 diamagnetische Schicht aus Kupfer
7 Ferritkern
8 Vertiefung im Ferritkern (zur Aufnahme einer Lasche oder zweier Laschen)
9 Deckfolie
10 PCB
11 Kontaktfläche zur Kontaktierung der Antennenwicklung (aufgedruckte Leiterbahn)
12 Antennenwicklung
13 (Wicklungs-)Träger (Kunststoff)
14 Bügel (des Trägers)
15 Kontaktfläche zur Kontaktierung der Antennenwicklung (durch leitfähige Beschichtung auf den Träger aufgebracht)
16 Stirnseite
17 Öffnung

## Patentansprüche

1. Magnetisch-induktive Antenne (1) für ein Hörinstrument, mit zwei Antennenflächen (4), die aus magnetischer, flexibler Folie gebildet sind, sowie mit einer mit einer Antennenwicklung (12) bewickelten Basis (2), wobei die Antennenflächen (4) aus voneinander getrennten magnetischen Folienzuschnitten (3) gebildet sind, und wobei die Basis (2) an ihren Stirnseiten (16) jeweils eine Öffnung (17) aufweist, in die jeweils einer der Folienzuschnitte (3) eingesteckt ist,
**dadurch gekennzeichnet,**
**dass** die Basis (2) aus einem hohlem Grundkörper (7,13) gebildet ist, in den die beiden Folienzuschnitte (3) derart eingesteckt sind, dass sie sich im Inneren des Grundkörpers überlappen oder auf Stoß aneinander anliegen.

2. Antenne (1) nach Anspruch 1,
wobei der Grundkörper (7,13) einstückig ist.

3. Antenne (1) nach Anspruch 1 oder 2,
wobei der Grundkörper ein Ferritkern (7) oder ein Träger (13) aus nichtmagnetischem Material ist.

4. Antenne (1) nach einem der Ansprüche 1 bis 3,
wobei die Folienzuschnitte (3) in dem Grundkörper durch stirnseitig in die Öffnungen (17) eingeführte Keile verklemmt sind.

5. Antenne (1) nach einem der Ansprüche 1 bis 4,
wobei die Basis (2) einen Träger (13) aus nicht-magnetischem Material, z.B. Kunststoff oder Keramik, und einen Ferritkern (7) umfasst, wobei die Folienzuschnitte (3) zwischen dem Träger (13) und dem Ferritkern (7) eingelegt sind.

6. Antenne (1) nach einem der Ansprüche 1 bis 5,
wobei die Basis (2) zum elektrischen Anschluss der Antennenwicklung (12) einen (vorzugsweise flexiblen) gedruckten Schaltungsträger (10) umfasst, der einseitig an den Ferritkern (7) oder Träger (13) angelegt oder um den Ferritkern (7) oder Träger (13) herumgefaltet ist.

7. Antenne (1) nach einem der Ansprüche 1 bis 5,
wobei der Ferritkern (7) oder Träger (13) mit elektrischen Kontaktflächen (11) zur Kontaktierung der Antennenwicklung (12) beschichtet ist.

8. Antenne (1) nach einem der Ansprüche 1 bis 7,
wobei der Ferritkern (7) mit mindestens einer zu mindestens einer Stirnseite (16) offenen Vertiefung (8) zur Aufnahme einer Lasche (5) eines der Folienzuschnitte (3) aufweist, und wobei die Basis (2) zusätzlich eine Deckschicht (9) aufweist, die die mindestens eine Vertiefung (8) abdeckt.

9. Hörinstrument, insbesondere Hörgerät, mit einer Antenne (1) nach einem der Ansprüche 1 bis 8.

## Claims

1. Magnetic-inductive antenna (1) for a hearing instrument, with two antenna surfaces (4) which are formed from magnetic, flexible foil, and with a base (2) wound with an antenna winding (12), wherein the antenna surfaces (4) are formed from separate magnetic foil blanks (3), which are separated from one another, and the base (2) comprises respectively one opening (17) on its end sides (16), into which respectively one of the foil blanks (3) is inserted,
**characterized in**
**that** the base (2) is formed from a hollow base body (7, 13), into which the two foil blanks (3) are inserted in such a way that they overlap in the interior of the base body or abut against one another.

2. Antenna (1) according to claim 1,
wherein the base body (7, 13) is in one piece.

3. Antenna (1) according to claim 1 or 2,
wherein the base body is a ferrite core (7) or a support (13) of non-magnetic material.

4. Antenna (1) according to one of claims 1 to 3,
wherein the foil blanks (3) are clamped in the base body by wedges inserted into the openings (17) of the base body end faces.

5. Antenna (1) according to one of claims 1 to 4,
wherein the base (2) comprises a support (13) of non-magnetic material, for example plastic or ceramic, and a ferrite core (7), wherein the foil blanks (3) are inserted between the support (13) and the ferrite core (7).

6. Antenna (1) according to one of claims 1 to 5,
wherein the base (2), for electrically connecting the antenna winding (12), comprises a (preferably flexible) printed circuit board (10), said printed circuit board (10) having one side placed against the ferrite core (7) or support (13) or being folded around the ferrite core (7) or support (13).

7. Antenna (1) according to one of claims 1 to 5,
wherein the ferrite core (7) or support (13) is coated with electrical contact surfaces (11) for contacting the antenna winding (12).

8. Antenna (1) according to one of claims 1 to 7,
wherein the ferrite core (7) comprises at least one recess (8) open to at least one end face (16) for receiving a lug (5) of one of the foil blanks (3), and wherein the base (2) additionally comprises a covering layer (9), which covers the at least one recess (8).

9. Hearing instrument, in particular hearing aid, with an antenna (1) according to one of claims 1 to 8.

## Revendications

1. Antenne magnéto-inductive (1) pour un appareil auditif, avec deux surfaces d'antenne (4) formées d'une feuille flexible magnétique, et avec une base (2) enroulée avec un enroulement d'antenne (12), les surfaces d'antenne (4) étant formées de flans de feuilles magnétiques (3) séparés les uns des autres, et la base (2) comportant sur ses faces frontales (16) respectivement une ouverture (17), dans laquelle respectivement un des flans de feuilles (3) est inséré,
**caractérisée en ce**
**que** la base (2) est formée d'un corps de base creux (7, 13), dans lequel les deux flans de feuilles (3) sont insérés de telle sorte qu'ils se chevauchent à l'intérieur du corps de base ou s'appuient l'un contre l'autre.

2. Antenne (1) selon la revendication 1,
dans laquelle le corps de base (7, 13) est en une seule pièce.

3. Antenne (1) selon la revendication 1 ou 2,
dans laquelle le corps de base est un noyau de ferrite (7) ou un support (13) en matériau non-magnétique.

4. Antenne (1) selon l'une des revendications 1 à 3,
dans laquelle les flans de feuilles (3) sont serrés dans le corps de base par des cales insérées dans les ouvertures (17) dans les faces du corps de base.

5. Antenne (1) selon l'une des revendications 1 à 4,
dans laquelle la base (2) comprend un support (13) en matériau non-magnétique, par exemple en plastique ou en céramique, et un noyau de ferrite (7), les flans de feuilles (3) étant insérés entre le support (13) et le noyau de ferrite (7).

6. Antenne (1) selon l'une des revendications 1 à 5,
dans laquelle la base (2), pour la connexion électrique de l'enroulement d'antenne (12), comprend une carte de circuit imprimé (10) (de préférence flexible), ladite carte de circuit imprimé (10) étant appliquée sur un côté au noyau de ferrite (7) ou au support (13) ou est pliée autour du noyau de ferrite (7) ou du support (13).

7. Antenne (1) selon l'une des revendications 1 à 5,
dans laquelle le noyau (7) ou le support (13) en ferrite est revêtu de surfaces de contact électrique (11) pour établir le contact avec l'enroulement d'antenne (12).

8. Antenne (1) selon l'une des revendications 1 à 7,
dans laquelle le noyau de ferrite (7) comporte au moins un évidement (8) ouvert sur au moins une face frontale (16) pour recevoir une languette (5) de l'un des flans de feuilles (3), et dans laquelle la base (2) comprend en outre une couche de recouvrement (9), qui recouvre le au moins un évidement (8).

9. Appareil auditif, en particulier appareil auditif, avec une antenne (1) selon l'une des revendications 1 à 8.
